# FASCICULE DE BREVET EUROPEEN

(11) **EP 2 874 900 B1**
(45) Date de publication et mention de la délivrance du brevet: **14.08.2019**
(21) Numéro de dépôt: 13741706.9
(22) Date de dépôt: 19.07.2013
(51) Int. Cl.: B65D 75/00, B65D 75/52

(54) **EMBALLAGE RETRACTABLE**
SCHRUMPFBARE VERPACKUNG
SHRINK PACKAGING

(30) Priorité: 20.07.2012 BE 201200507
(43) Date de publication de la demande: 27.05.2015
(73) Titulaire: Diopass SPRL, 4845 Jalhay (BE)
(72) Inventeur: SCHLOESSER, Frédéric, Henry, B-4845 Jalhay (BE); FLUZIN, Mireille, Paula, B-4845 Jalhay (BE)
(74) Mandataire: Calysta NV
(86) Numéro de dépôt international: PCT/EP2013/065265
(87) Numéro de publication internationale: WO 2014/013046

(56) Documents cités:
- WO-A1-99/21775
- WO-A1-99/46180
- FR-A1- 2 387 172
- NL-C2- 1 005 648
- US-A- 4 586 312
- US-A1- 2011 215 016

## Description

La présente invention concerne le domaine des emballages rétractables prévus pour enrober une série de conteneurs comprenant une partie supérieure munie d'une ouverture et une partie inférieure correspondant à un fond, opposée à ladite partie supérieure, lesdits conteneurs étant agencés en rangées parallèles les unes par rapport aux autres, comprenant au moins une première zone de recouvrement d'une partie supérieure desdits conteneurs, en particulier au niveau de leur ouverture, ladite première zone de recouvrement de ladite partie supérieure desdits conteneurs présentant une zone centrale entourée d'une zone périphérique.

Ce type d'emballage n'est pas pratique pour le consommateur qui souhaite acheter par exemple, un seul conteneur. Dans ce cas de figure, le consommateur est obligé de rompre une partie de l'emballage rétractable afin d'en extraire le conteneur souhaité. La quantité de matière plastique qui est généralement utilisée est prévue pour protéger et manipuler ledit emballage comprenant les conteneurs. Toutefois, l'emballage n'est pas prévu pour extraire une certaine quantité de conteneurs hors dudit emballage. Par conséquent, lorsque le consommateur rompt une partie de l'emballage, celui-ci est plus difficilement déplaçable dans les rayons du magasin aussi bien par le consommateur que par le magasinier. De plus, lorsque le consommateur rompt l'emballage, il peut alors arriver que le reste de l'emballage ne protège plus ou ne contienne plus suffisamment les autres conteneurs qui ne sont plus suffisamment maintenus à l'intérieur de l'emballage. L'utilité de ce type d'emballage est fortement restreinte à l'heure actuelle. De plus, souvent, des morceaux d'emballage sont déchirés et détachés et atterrissent au sol et le jonchent ainsi de morceaux de plastiques peu souhaitables.

Le document US 20110215016 divulgue un emballage selon le préambule de la revendication 1, un procédé selon le préambule de la revendication 8 et un flan selon le préambule de la revendication 12. L'emballage enrobe les conteneurs sur lesquels est positionné l'élément de recouvrement qui comprend une série d'incisions. L'élément de recouvrement comprend une première zone munie d'une zone centrale entourée d'une zone périphérique. Les incisions peuvent être présentes sur la zone centrale ou en périphérie de ladite première zone de l'élément de recouvrement.

L'emballage divulgué permet de placer les canettes dans, par exemple, un réfrigérateur. L'emballage est donc positionné de telle façon que l'ouverture des canettes est accessible au consommateur qui pourra progressivement retirer les canettes. Le principe consiste à déchirer d'abord l'emballage et ensuite à rompre les incisions situées sur l'élément de recouvrement pour enfin avoir accès à une canette. Lorsqu'une canette a été retirée de l'emballage, l'élément de recouvrement permet de maintenir la structure de l'emballage au niveau des ouvertures des canettes pour faciliter la sortie éventuelle d'autres canettes.

Malheureusement, ce type d'emballage ne peut pas être déplacé une fois qu'une des incisions a été rompue car l'emballage ne maintient plus suffisamment les canettes restantes. Cet emballage à film est difficile à manipuler lors de son transport. Par conséquent, un tel emballage n'est pas pratique lorsqu'il est mis en rayon puisque l'utilisateur voulant acheter une seule canette est contraint de rompre au moins une incision ce qui conduit inévitablement à l'obtention d'un emballage qui n'est plus capable de supporter suffisamment le reste des canettes.

Aussi, le fait que l'élément de recouvrement est également emballé par le film peut aussi conduire à l'enlèvement de celui-ci par certains consommateurs voulant avoir plus facilement accès à d'autres canettes. Il arrive souvent que les emballages et les éléments de recouvrement sont laissés sur place dans les rayons.

Dans un magasin, il arrive souvent qu'un consommateur rompe une partie de l'emballage pour acheter une ou deux canettes. Dans ce cas de figure, il est alors nécessaire que l'emballage puisse continuer à supporter le reste des canettes qui pourront être achetées par d'autres consommateurs qui souhaitent transporter facilement et rapidement ledit emballage à film sans risquer une rupture instantanée dudit emballage lors de sa manipulation. L'emballage connu présente un risque de déchirure instantané difficilement contrôlable par le consommateur ou le magasinier, ce qui est également le cas des emballages divulgués dans les documents FR 2387172, NL 1005648 et WO99/46180.

Le désordre est typiquement non attractif pour le consommateur qui n'est plus tenté par ces canettes et préférera souvent alors déchirer un nouvel emballage pour prélever la rangée ou les rangées dont il a besoin. Cet effet, bien connu des grandes surfaces, nécessite la présence continue de manutentionnaires pour ranger les rayons et ramasser les parties déchirées d'emballage peu attirantes quand elles jonchent le sol. De plus le risque de chute des conteneurs positionnés en hauteur sur des palettes sur les pieds du consommateur ou de leurs enfants est encore une raison supplémentaire pour rendre ce type d'emballage et le produit qui y est contenu non attractif pour le consommateur.

De plus, ce type d'emballage qui nécessite un film et un élément de recouvrement et qui est prévu pour que le consommateur puisse extraire une canette n'est pas pratique lorsqu'il est mis en rayon ou mis dans un réfrigérateur car une fois que l'emballage a été rompu, il n'est plus possible de déplacer l'emballage sans risquer une perte de maintien des autres canettes.

C'est la raison pour laquelle, il existe un réel besoin de fournir un emballage amélioré en termes de maintien, de transport et de facilité d'utilisation. L'invention a pour but de pallier les inconvénients de l'état de la technique en procurant un emballage qui maintient les conteneurs avant et après rupture des incisions. Ledit emballage permettant de faciliter l'extraction d'un conteneur de l'emballage tout en maintenant suffisamment le reste des conteneurs lors de son transport.

Pour résoudre ce problème, il est prévu suivant l'invention, un emballage rétractable tel qu'indiqué au début caractérisé en ce que ledit emballage comprend sur ladite première zone au moins une ligne d'incision comprenant une série de perforations formant au moins une section partiellement détachable agencée pour extraire dans une direction sensiblement orientée de la partie inférieure du conteneur vers la partie supérieure au moins un conteneur, en ce que ladite section d'emballage partiellement détachable présente une dimension supérieure ou égale à la section dudit au moins un conteneur à extraire, en ce que ladite au moins section partiellement détachable est localisée en périphérie de ladite zone centrale de ladite première zone et en ce que ladite zone périphérique est maintenue après rupture de ladite ligne d'incision.

La présence d'au moins une ligne d'incision en périphérie de ladite zone centrale de ladite première zone permet de fournir un emballage qui garantit le maintient latéral autour des conteneurs avant et après rupture desdites lignes d'incisions.

Dans le cadre de la présente invention, ladite ligne d'incision comprenant une série de perforations formant au moins une section partiellement détachable située en périphérie de ladite zone centrale de ladite première zone permet d'une part, de fournir un emballage qui protège et maintient les conteneurs d'autre part, facilite l'extraction d'un conteneur hors de l'emballage dans une direction sensiblement orientée de la partie inférieure du conteneur vers la partie supérieure grâce à la présence desdites lignes d'incisions situées en périphérie de ladite zone centrale. De plus, la localisation d'au moins une section partiellement détachable en périphérie de ladite zone centrale de ladite première zone réduit la fragilisation du reste de l'emballage et permet également de conserver la tenue de l'emballage même après déchirure desdites lignes d'incisions grâce à un maintien latéral conservé autour des conteneurs. En effet, lorsque ladite incision est rompue, la zone périphérique entourant ladite zone centrale est maintenue permettant ainsi de conserver une forme semblable à celle de départ (avant rupture). Le soutien latéral permet de déplacer aisément les conteneurs qui sont suffisamment maintenus par l'emballage qui résiste aux éventuelles déformations pouvant survenir lors de son déplacement. Par conséquent, la manipulation dudit emballage est facilitée à travers la conservation de la tenue de celui-ci même après rupture de ladite incision grâce au maintien latéral des conteneurs. De plus, dans la présente invention, lorsqu'une poignée est présente sur l'emballage thermorétractable, elle prend appui sur les côté latéraux non munis de lignes d'incisions ce qui permet de transporter aisément l'emballage comprenant tous les conteneurs ou une partie de ceux-ci. De cette façon, l'emballage peut être rompu au niveau des lignes d'incisions pour extraire un conteneur.

L'emballage de la présente invention repose donc sur l'utilisation d'un film rétractable qui présente plusieurs avantages que se soit pour extraire un conteneur ou pour transporter l'ensemble des conteneurs aisément.

Avantageusement, ladite section d'emballage partiellement détachable est totalement détachable. Cela permet de faciliter encore l'extraction du conteneur présent dans l'emballage.

Préférentiellement, ladite zone périphérique de ladite première zone (3) recouvre au moins une rangée de conteneurs de part et d'autre de ladite zone centrale.

Dans une forme de réalisation particulière, ladite ligne d'incision en périphérie de ladite zone centrale de ladite première zone comprend une partie d'amorce agencée pour faciliter l'amorce de ladite section d'emballage partiellement détachable, par exemple une incision plus dense, une ouverture ou une languette. Une partie d'amorce permet d'éviter que l'utilisateur utilise ses propres moyens pour rompre la ligne d'incision. La présence d'une languette par exemple, permet de faciliter l'ouverture dudit emballage au niveau de la ligne d'incision prévue à cet effet.

De préférence, ladite ligne d'incision présente une forme circulaire, ovale, linéaire, d'arc de cercle, de carré aux sommets arrondis, de rectangle aux sommets arrondis, d'hexagone aux sommets arrondis ou encore une ligne courbe finie de forme irrégulière, permettant l'extraction dudit conteneur hors de ladite section d'emballage partiellement détachable.

Préférentiellement, les conteneurs selon la présente invention sont choisis dans le groupe constitué des canettes, boites de conserves, bocaux en verre, boîtes en carton de type berlingots ou tétrapack®. En effet, globalement tout type de forme peut être prévu pour autant que le détachement partiel permette l'extraction d'au moins un conteneur d'un emballage contenant une série de conteneurs.

D'autres formes de réalisation de l'emballage sont mentionnées dans les revendications annexées.

La présente invention se rapporte aussi à un procédé de fabrication d'un emballage rétractable pour une série de conteneurs, comprenant au moins une première zone (3) de recouvrement d'une partie supérieure de ladite série de conteneurs (2), en particulier au niveau de leur ouverture, ladite première zone de recouvrement (3) de ladite partie supérieure desdits conteneurs (2) présentant une zone centrale entourée d'une zone périphérique, ledit procédé comprenant les étapes de :
- déroulement d'un film rétractable sur une bande transporteuse,
- un positionnement desdits conteneurs sur ladite bande transporteuse, en rangées parallèles les unes par rapport aux autres,
- un fardelage desdits conteneurs à l'aide dudit film rétractable formant ainsi un enrobage de film rétractable autour desdits conteneurs, et
- une rétraction à la chaleur dudit film rétractable en vue de maintenir lesdits conteneurs, serrés les uns contre les autres.
Le procédé selon l'invention est caractérisé en ce qu'il comprend en outre une étape d'incision selon une trajectoire correspondant à une ligne d'incision comprenant une série de perforations formant au moins une section partiellement détachable agencée pour extraire dans une direction sensiblement orientée de la partie inférieure du conteneur vers la partie supérieure au moins un conteneur, ladite section d'emballage partiellement détachable présentant une dimension supérieure ou égale à la section dudit au moins un conteneur à extraire, ladite au moins section partiellement détachable étant localisée en périphérie de ladite zone centrale de ladite première zone, et en ce que ladite zone périphérique est maintenue après rupture de ladite ligne d'incision.

Avantageusement, le procédé selon l'invention est caractérisé en ce que ladite étape d'incision est réalisée avant ledit déroulement du film rétractable.

Dans une variante au sens de la présente invention, ladite incision est réalisée lors du ou après le déroulement du film, par exemple avant ou après ladite rétraction dudit film rétractable.

De manière plus préférentielle, le procédé selon l'invention est caractérisé en ce que ladite incision est réalisée à l'aide d'une roulette à patron articulée sur un bras manipulable pour tracer ladite trajectoire, au moyen d'un emporte-pièce, ou par laser.

De préférence, le procédé selon l'invention comprend en outre une impression d'un motif sur ledit film avant ledit déroulement dudit film rétractable.

D'autres formes de réalisation du procédé suivant l'invention sont indiquées dans les revendications annexées.

L'invention a aussi pour objet un flan d'emballage rétractable prévu pour enrober une série de conteneurs, ladite première zone de recouvrement (3) de ladite partie supérieure desdits conteneurs (2) présentant une zone centrale entourée d'une zone périphérique, caractérisé en ce qu'il comprend sur ladite première zone au moins une ligne d'incision comprenant une série de perforations formant au moins une section partiellement détachable agencée pour extraire dans une direction sensiblement orientée de la partie inférieure du conteneur vers la partie supérieure au moins un conteneur, ladite section d'emballage partiellement détachable présentant une dimension supérieure ou égale à la section dudit au moins un conteneur à extraire, ladite au moins section partiellement détachable étant localisée en périphérie de ladite zone centrale de ladite première zone, et en ce que ladite zone périphérique est maintenue après rupture de ladite ligne d'incision.

Avantageusement, ladite section d'emballage partiellement détachable est totalement détachable.

De manière préférentielle, ladite ligne d'incision en périphérie de ladite zone centrale de ladite première zone comprend une partie d'amorce agencée pour faciliter l'amorce de ladite section d'emballage partiellement détachable, par exemple une incision plus dense, une ouverture ou une languette.

Dans une autre forme de réalisation, ladite ligne d'incision présente une forme circulaire, ovale, linéaire, d'arc de cercle, de carré aux sommets arrondis, de rectangle aux sommets arrondis, d'hexagone aux sommets arrondis ou encore une ligne courbe finie de forme irrégulière, permettant l'extraction dudit conteneur hors de ladite section d'emballage partiellement détachable.

De façon avantageuse, lesdits conteneurs sont choisis dans le groupe constitué de canettes, boites de conserves, bocaux en verre, boîtes en carton de type berlingots ou tétrapack ®. En effet, globalement tout type de forme peut être prévu pour autant que le détachement partiel permette l'extraction d'au moins un conteneur d'une série de conteneurs

D'autres formes de réalisation du flan d'emballage rétractable suivant l'invention sont indiquées dans les revendications et figures annexées.

La présente invention concerne également un ensemble comprenant un emballage rétractable selon l'invention et une série de conteneurs agencés en rangées parallèles les unes par rapport aux autres.

D'autres formes de réalisation de l'ensemble suivant l'invention sont indiquées dans les revendications annexées.

D'autres caractéristiques, détails et avantages de l'invention ressortiront de la description donnée ci-après, à titre non limitatif et en faisant référence aux dessins annexés.
La figure 1 est une vue d'en haut d'un emballage rétractable comprenant 12 canettes.
La figure 2 est une vue d'en haut d'un emballage rétractable comprenant 24 canettes.
La figure 3 est une vue d'en haut schématique illustrant un flan d'emballage comprenant une ligne d'incision en périphérie de ladite zone centrale.

Sur les figures, les éléments identiques ou analogues portent les mêmes références.

La figure 1 illustre un emballage rétractable 1 comprenant douze canettes 2 et une première zone 3 située au niveau de l'ouverture desdites canettes. Ladite première zone présente une zone centrale et une zone périphérique située autour de ladite zone centrale. L'emballage rétractable 1 comprend en périphérie de ladite base centrale de ladite première zone 3 une ligne d'incision contenant une série de perforations qui forment une section d'emballage partiellement détachable 4.

Au sens de la présente invention, la ligne d'incision comprend, comme mentionné précédemment une série de perforations de forme similaire ou différente. Les incisions peuvent être de forme ronde, ovale, ... ou encore rectangulaire, sous forme de barrettes ou toutes combinaisons des une avec les autres. De plus, ladite ligne d'incision peut être une fente pour faciliter encore l'extraction d'un conteneur.

La perforation d'une section d'emballage partiellement détachable 4 permet d'avoir accès aux canettes 2 facilement. Ensuite, le reste de l'emballage 1 conserve sa rigidité car une faible quantité de matière plastique a été rompue au niveau de la périphérie de ladite zone centrale de ladite première zone 3 dudit emballage 1 permettant de conserver soigneusement le reste des canettes 2 grâce à un maintien latéral.

Le placement de la ligne d'incision en périphérie de ladite zone centrale dudit emballage 1 permet de réduire les risques de rupture au niveau desdites incisions pouvant survenir durant une manipulation (crochet, clous présents en rayon, mise en rayon, palettisation, convoyage, ...).

La figure 2 illustre les mêmes éléments que ceux décrits à la figure 1 sauf que l'emballage 1 contient 24 canettes.

Après rupture de la ligne d'incision contenant une série de perforations définissant une section d'emballage partiellement détachables 4, la zone périphérique subsiste autour de ladite zone centrale rompue. La conservation de ladite zone périphérique confère à l'emballage une rigidité suffisante pour manipuler le reste des conteneurs avec facilités grâce à un maintien latéral des canettes 2.

La figure 3 représente un flan d'emballage selon l'invention comprenant une ligne d'incision comprenant une série de perforations formant une section partiellement détachable 4 situées en périphérie de ladite zone centrale de ladite première zone 3.

La fabrication du flan d'emballage comprend un déroulement d'un film rétractable sur une bande transporteuse. Le film rétractable est préalablement incisé partiellement, à l'aide d'une roulette à patron, au moyen d'un emporte-pièce, ou par laser, afin de délimiter une section d'emballage partiellement détachable 4 qui est localisée en périphérie de ladite zone centrale sur la première zone 3. Ladite section partiellement détachable présente une dimension supérieure ou égale à la section d'un conteneur 2. Ensuite, les conteneurs 2 sont positionnés en rangées parallèles les unes par rapport aux autres sur la bande transporteuse afin de procéder à leur enrobage. L'enrobage desdits conteneur peut être réalisé à l'aide d'une fardeleuse qui permet d'enrouler ledit film rétractable préalablement perforé (une incision selon la figure 3) formant ainsi une section de film rétractable 4 autour desdits conteneurs sur la première zone 3. Enfin, l'ensemble comprenant l'emballage et les conteneurs traverse une zone de chauffage, par exemple un four, afin de procéder à la rétraction dudit film autour des conteneurs.

Il est bien entendu que la présente invention n'est en aucune façon limitée aux formes de réalisations décrites ci-dessus et que bien des modifications peuvent y être apportées sans sortir du cadre des revendications annexées.

## Revendications

1. Emballage (1) rétractable prévu pour enrober une série de conteneurs (2) comprenant une partie supérieure munie d'une ouverture et une partie inférieure correspondant à un fond, opposée à ladite partie supérieure, lesdits conteneurs étant agencés en rangées parallèles les unes par rapport aux autres, comprenant au moins une première zone (3) de recouvrement d'une partie supérieure desdits conteneurs (2), en particulier au niveau de leur ouverture, ladite première zone de recouvrement (3) de ladite partie supérieure desdits conteneurs (2) présentant une zone centrale entourée d'une zone périphérique, **caractérisé en ce que** ledit emballage comprend sur ladite première zone (3) au moins une ligne d'incision comprenant une série de perforations formant au moins une section partiellement détachable (4) agencée pour extraire dans une direction sensiblement orientée de la partie inférieure du conteneur (2) vers la partie supérieure au moins un conteneur (2), **en ce que** ladite section d'emballage partiellement détachable (4) présente une dimension supérieure ou égale à la section dudit au moins un conteneur (2) à extraire, **en ce que** ladite au moins section partiellement détachable (4) est localisée en périphérie de ladite zone centrale de ladite première zone (3) et **en ce que** ladite zone périphérique est maintenue après rupture de ladite ligne d'incision.

2. Emballage (1) selon la revendication 1, dans lequel ladite section d'emballage partiellement détachable (4) est totalement détachable.

3. Emballage (1) selon la revendication 1 ou 2, dans lequel ladite zone périphérique de ladite première zone (3) recouvre au moins une rangée de conteneurs de part et d'autre de ladite zone centrale.

4. Emballage (1) selon l'une quelconque des revendications précédentes, dans lequel ladite ligne d'incision en périphérie de ladite zone centrale de ladite première zone (3) comprend une partie d'amorce agencée pour faciliter l'amorce de ladite section d'emballage partiellement détachable (4), par exemple une incision plus dense, une ouverture ou une languette.

5. Emballage (1) selon l'une quelconque des revendications 1 à 3, dans lequel ladite ligne d'incision présente une forme circulaire, ovale, linéaire, d'arc de cercle, de carré aux sommets arrondis, de rectangle aux sommets arrondis, d'hexagone aux sommets arrondis ou encore une ligne courbe finie de forme irrégulière, permettant l'extraction dudit conteneur (2) hors de ladite section d'emballage partiellement détachable (4).

6. Emballage (1) selon l'une quelconque des revendications précédentes, dans lequel lesdits conteneurs (2) sont choisis dans le groupe constitué de canettes, boites de conserves, bocaux en verre, boîtes en carton de type berlingots ou tétrapack ®.

7. Emballage (1) selon l'une quelconque des revendications précédentes, dans lequel une rangée de conteneurs (2) contient, par exemple deux, trois ou quatre conteneurs.

8. Procédé de fabrication d'un emballage (1) rétractable pour une série de conteneurs (2), comprenant au moins une première zone (3) de recouvrement d'une partie supérieure de ladite série de conteneurs (2), en particulier au niveau de leur ouverture, ladite première zone de recouvrement (3) de ladite partie supérieure desdits conteneurs (2) présentant une zone centrale entourée d'une zone périphérique, ledit procédé comprenant les étapes de :
- déroulement d'un film rétractable sur une bande transporteuse,
- un positionnement desdits conteneurs (2) sur ladite bande transporteuse, en rangées parallèles les unes par rapport aux autres,
- un fardelage desdits conteneurs (2) à l'aide dudit film rétractable formant ainsi un enrobage de film rétractable autour desdits conteneurs (2), et
- une rétraction à la chaleur dudit film rétractable en vue de maintenir lesdits conteneurs, serrés les uns contre les autres,
**caractérisé en ce que** ledit procédé comprend une étape d'incision selon une trajectoire correspondant à une ligne d'incision comprenant une série de perforations formant au moins une section partiellement détachable (4) agencée pour extraire dans une direction sensiblement orientée de la partie inférieure du conteneur (2) vers la partie supérieure au moins un conteneur (2), ladite section d'emballage partiellement détachable (4) présentant une dimension supérieure ou égale à la section dudit au moins un conteneur (2) à extraire, ladite au moins section partiellement détachable (4) étant localisée en périphérie de ladite zone centrale de ladite première zone (3), et **en ce que** ladite zone périphérique est maintenue après rupture de ladite ligne d'incision.

9. Procédé selon la revendication 8, dans lequel ladite étape d'incision est réalisée avant ledit déroulement du film rétractable.

10. Procédé selon la revendication 8 ou 9, dans lequel ladite incision est réalisée à l'aide d'une roulette à patron articulée sur un bras manipulable pour tracer ladite trajectoire, au moyen d'un emporte-pièce, ou par laser.

11. Procédé selon l'une quelconque des revendications 8 à 10, comprenant en outre une impression d'un motif sur ledit film avant ledit déroulement dudit film rétractable.

12. Flan d'emballage rétractable prévu pour enrober une série de conteneurs (2), comprenant une partie supérieure munie d'une ouverture et une partie inférieure correspondant à un fond, opposée à ladite partie supérieure, agencés en rangées parallèles les unes par rapport aux autres, comprenant au moins une première zone (3) de recouvrement d'une partie supérieure desdits conteneurs (2), en particulier au niveau de leur ouverture ladite première zone de recouvrement (3) de ladite partie supérieure desdits conteneurs (2) présentant une zone centrale entourée d'une zone périphérique, **caractérisé en ce qu'**il comprend sur ladite première zone (3) au moins une ligne d'incision comprenant une série de perforations formant au moins une section partiellement détachable (4) agencée pour extraire dans une direction sensiblement orientée de la partie inférieure du conteneur (2) vers la partie supérieure au moins un conteneur (2), ladite section d'emballage partiellement détachable (4) présentant une dimension supérieure ou égale à la section dudit au moins un conteneur (2) à extraire, ladite au moins section partiellement détachable (4) étant localisée en périphérie de ladite zone centrale de ladite première zone (3) et **en ce que** ladite zone périphérique est maintenue après rupture de ladite ligne d'incision.

13. Flan d'emballage selon la revendication 12, dans lequel ladite section d'emballage partiellement détachable (4) est totalement détachable.

14. Flan d'emballage selon la revendication 12 ou 13, dans lequel ladite ligne d'incision en périphérie de ladite zone centrale de ladite première zone (3) comprend une partie d'amorce agencée pour faciliter l'amorce du film, par exemple une incision plus dense, une ouverture ou une languette.

15. Flan d'emballage selon l'une quelconque des revendications 12 à 14, dans lequel ladite ligne d'incision présente une forme circulaire, ovale, linéaire, d'arc de cercle, de carré aux sommets arrondis, de rectangle aux sommets arrondis, d'hexagone aux sommets arrondis ou encore une ligne courbe finie de forme irrégulière, permettant l'extraction dudit conteneur hors de ladite section d'emballage partiellement détachable (4).

16. Flan d'emballage selon l'une quelconque des revendications 12 à 15, dans lequel lesdits conteneurs (2) sont choisis dans le groupe constitué de canettes, de boites de conserve, de bocaux en verre, boîtes en carton de type berlingots ou tétrapack ®.

17. Flan d'emballage selon l'une quelconque des revendications 12 à 17, dans lequel une rangée de conteneurs (2) contient au moins deux conteneurs, par exemple deux, trois ou quatre conteneurs.

18. Ensemble comprenant un emballage (1) rétractable selon les revendications 1 à 7 et une série de conteneurs (2) agencés en rangées parallèles les unes par rapport aux autres.

## Patentansprüche

1. Schrumpfbare Verpackung (1), die vorgesehen ist, um eine Reihe von Behältern (2) zu überziehen, die einen oberen Teil umfasst, der mit einer Öffnung versehen ist, und einen unteren Teil, der einem Boden entspricht, der dem oberen Teil entgegengesetzt ist, wobei die Behälter in zueinander parallelen Reihen eingerichtet sind, die mindestens eine erste Abdeckungszone (3) eines oberen Teils der Behälter (2) umfassen, insbesondere im Bereich ihrer Öffnung, wobei die erste Abdeckungszone (3) des oberen Teils der Behälter (2) eine zentrale Zone aufweist, die von einer Umfangszone umgeben ist, **dadurch gekennzeichnet, dass** die Verpackung auf der ersten Zone (3) mindestens eine Einschnittlinie umfasst, die eine Reihe von Perforierungen umfasst, die mindestens einen teilweise abtrennbaren Abschnitt (4) bilden, der eingerichtet ist, um in eine Richtung, die im Wesentlichen von dem unteren Teil des Behälters (2) zu dem oberen Teil ausgerichtet ist, mindestens einen Behälter (2) herauszunehmen, dass der teilweise abtrennbare Verpackungsabschnitt (4) ein Maß aufweist, das größer oder gleich dem Abschnitt des mindestens einen zu entnehmenden Behälters (2) ist, dass der mindestens eine teilweise abtrennbare Abschnitt (4) am Umfang der zentralen Zone der ersten Zone (3) liegt, und dass die Umfangszone nach einem Bruch der Einschnittlinie beibehalten wird.

2. Verpackung (1) nach Anspruch 1, wobei der teilweise abtrennbare Verpackungsabschnitt (4) vollständig abtrennbar ist.

3. Verpackung (1) nach Anspruch 1 oder 2, wobei die Umfangszone der ersten Zone (3) mindestens eine Reihe von Behältern zu beiden Seiten der zentralen Zone abdeckt.

4. Verpackung (1) nach einem der vorstehenden Ansprüche, wobei die Schnittlinie am Umfang der zentralen Zone der ersten Zone (3) einen Rissstartteil umfasst, der eingerichtet ist, um das Anreißen des teilweise abtrennbaren Verpackungsabschnitts (4) zu erleichtern, zum Beispiel durch einen dichteren Einschnitt, eine Öffnung oder eine Lasche.

5. Verpackung (1) nach einem der Ansprüche 1 bis 3, wobei die Einschnittlinie eine kreisförmige, ovale, lineare, kreisbogenförmige, Form eines Quadrats mit gerundeten Scheiteln, Form eines Rechtecks mit gerundeten Scheiteln, Form eines Sechsecks mit gerundeten Scheiteln oder auch eine finite Kurve mit unregelmäßiger Form aufweist, die das Herausnehmen des Behälters (2) aus dem teilweise abtrennbaren Verpackungsabschnitt (4) erlaubt.

6. Verpackung (1) nach einem der vorstehenden Ansprüche, wobei die Behälter (2) aus der Gruppe ausgewählt sind, die aus Getränkedosen, Konservendosen, Konservengläsern, Pappeschachteln vom Typ Tüte oder Tetrapack® besteht.

7. Verpackung (1) nach einem der vorstehenden Ansprüche, wobei eine Reihe von Behältern (2) zum Beispiel zwei, drei oder vier Behälter enthält.

8. Herstellungsverfahren einer schrumpfbaren Verpackung (1) für eine Reihe von Behältern (2), die mindestens eine erste Abdeckungszone (3) eines oberen Teils der Reihe von Behältern (2) umfasst, insbesondere im Bereich ihrer Öffnung, wobei die erste Abdeckungszone (3) des oberen Teils der Behälter (2) eine zentrale Zone aufweist, die von einer Umfangszone umgeben ist, wobei das Verfahren die folgenden Schritte umfasst:
- Abrollen einer Schrumpffolie auf einem Förderband,
- ein Positionieren der Behälter (2) auf dem Förderband in zueinander parallelen Reihen,
- ein Bündeln der Behälter (2) mit Hilfe der Schrumpffolie, indem dadurch einen Überzug aus Schrumpffolie um die Behälter (2) gebildet wird, und
- ein Schrumpfen mit Hitze der Schrumpffolie, um die Behälter aneinander gepresst zu halten,
**dadurch gekennzeichnet, dass** das Verfahren einen Einschnittschritt entlang einer Bahn umfasst, die einer Einschnittlinie entspricht, die eine Reihe von Perforierungen umfasst, die mindestens einen teilweise abtrennbaren Abschnitt (4) bilden, der eingerichtet ist, um in eine Richtung, die im Wesentlichen von dem unteren Teil des Behälters (2) zu dem oberen Teil mindestens eines Behälters (2) ausgerichtet ist, wobei der teilweise abtrennbare Verpackungsabschnitt (4) ein Maß aufweist, das größer oder gleich dem Abschnitt des mindestens einen herauszunehmenden Behälters (2) ist, wobei der mindestens teilweise abtrennbare Abschnitt (4) am Umfang der zentralen Zone der ersten Zone (3) liegt, und dass die Umfangszone nach dem Bruch der Einschnittlinie beibehalten wird.

9. Verfahren nach Anspruch 8, wobei der Einschnittschritt vor dem Abrollen der Schrumpffolie ausgeführt wird.

10. Verfahren nach Anspruch 8 oder 9, wobei der Einschnitt mit Hilfe einer Schnittmusterrolle, die auf einem manipulierbaren Armen angelenkt ist, um die Bahn zu ziehen, mittels eines Lochstanzers oder durch Laser ausgeführt wird.

11. Verfahren nach einem der Ansprüche 8 bis 10, das außerdem einen Aufdruck eines Musters auf der Folie vor dem Abrollen der Schrumpffolie umfasst.

12. Schrumpfbarer Verpackungszuschnitt, der vorgesehen ist, um eine Reihe von Behältern (2) zu überziehen, der einen oberen Teil umfasst, der mit einer Öffnung versehen ist, und einen unteren Teil, der einem Boden entspricht, der dem oberen Teil entgegengesetzt ist, die in zueinander parallelen Reihen eingerichtet sind, der mindestens eine erste Zone (3) zum Abdecken eines oberen Teils der Behälter (2) umfasst, insbesondere im Bereich ihrer Öffnung der ersten Abdeckungszone (3) des oberen Teils der Behälter (2), der eine zentrale Zone aufweist, die von einer Umfangszone umgeben ist, **dadurch gekennzeichnet, dass** er auf der ersten Zone (3) mindestens eine Einschnittlinie umfasst, die eine Reihe von Perforierungen umfasst, die mindestens einen teilweise abtrennbaren Abschnitt (4) bilden, der eingerichtet ist, um in eine Richtung, die im Wesentlichen von dem unteren Teil des Behälters (2) zu dem oberen Teil ausgerichtet ist, mindestens einen Behälter (2) herauszunehmen, wobei der teilweise abtrennbare Verpackungsabschnitt (4) ein Maß aufweist, das größer oder gleich dem Abschnitt des mindestens einen herauszunehmenden Behälters (2) ist, wobei der mindestens eine teilweise abtrennbare Abschnitt (4) am Umfang der zentralen Zone der ersten Zone (3) liegt, und dass die Umfangszone nach dem Bruch der Einschnittlinie beibehalten wird.

13. Verpackungszuschnitt nach Anspruch 12, wobei der teilweise abtrennbare Verpackungsabschnitt (4) vollständig abtrennbar ist.

14. Verpackungszuschnitt nach Anspruch 12 oder 13, wobei die Einschnittlinie am Umfang der zentralen Zone der ersten Zone (3) einen Rissstartteil umfasst, um das Anreißen der Folie zu erleichtern, zum Beispiel einen dichteren Einschnitt, eine Öffnung oder eine Lasche.

15. Verpackungszuschnitt nach einem der Ansprüche 12 bis 14, wobei die Einschnittlinie eine kreisförmige, ovale, lineare, kreisbogenförmige, Form eines Quadrats mit gerundeten Scheiteln, Form eines Rechtecks mit gerundeten Scheiteln, Form eines Sechsecks mit gerundeten Scheiteln oder auch eine finite Kurve mit unregelmäßiger Form aufweist, die das Herausnehmen des Behälters aus dem teilweise abtrennbaren Verpackungsabschnitt (4) erlaubt.

16. Verpackungszuschnitt nach einem der Ansprüche 12 bis 15, wobei die Behälter (2) aus der Gruppe ausgewählt sind, die aus Getränkedosen, Konservendosen, Konservengläsern, Pappeschachteln vom Typ Tüte oder Tetrapack® besteht.

17. Verpackungszuschnitt nach einem der Ansprüche 12 bis 17, wobei eine Reihe von Behältern (2) mindestens zwei Behälter, zum Beispiel zwei, drei oder vier Behälter enthält.

18. Anordnung, die eine schrumpfbare Verpackung (1) nach einem der Ansprüche 1 bis 7 und eine Reihe von Behältern (2), die in Reihen zueinander parallel eingerichtet sind, umfasst.

## Claims

1. A shrink packaging (1) provided for packing a series of containers (2) comprising an upper portion provided with an opening and a lower portion corresponding to a bottom, opposite to said upper portion, said containers being arranged in rows parallel with each other, comprising at least one first area (3) for covering an upper portion of said containers (2), in particular at their opening, said first area (3) for covering said upper portion of said containers (2) having a central area surrounded by a peripheral area, **characterized in that** said packaging comprises on said first area (3) at least one incision line comprising a series of perforations forming at least one partly detachable section (4) arranged for extracting in a direction substantially oriented from the lower portion of the container (2) to the upper portion at least one container (2), said partly detachable packaging section (4) having a size greater than or equal to the section of said at least one container (2) to be extracted, said at least partly detachable section (4) being localized at the periphery of said central area of said first area (3), and said peripheral area is maintained after tearing of said incision line.

2. The packaging (1) according to claim 1, wherein said partly detachable packaging section (4) is totally detachable.

3. The packaging (1) according to claim 1 or 2, wherein said peripheral area of said first area (3) covers at least one row of containers on either side of said central area.

4. The packaging (1) according to any of the preceding claims, wherein said incision line at the periphery of said central area of said first area (3) comprises an initiating portion arranged for facilitating the initiation of said partly detachable packaging section (4), for example a more dense incision, an opening or a tab.

5. The packaging (1) according to any of claims 1 to 3, wherein said incision line has a circular, oval, linear, circular arc, square shape with rounded apices, a rectangular shape with rounded apices, a hexagonal shape with rounded apices or further a finite curved line of irregular shape, allowing extraction of said container (2) out of said partly detachable packaging section (4).

6. The packaging (1) according to any of the preceding claims, wherein said containers (2) are selected from the group consisting of cans, food cans, glass jars, cardboard boxes of the carton or Tetrapack® type.

7. The packaging (1) according to any of the preceding claims, wherein a row of containers (2) for example contains two, three or four containers.

8. The method for manufacturing a shrink packaging (1) for a series of containers (2), comprising at least one first area (3) for covering an upper portion of said series of containers (2), in particular at their opening, said first area (3) for covering said upper portion of said containers (2), in particular at their opening, said first area (3) for covering said upper portion of said containers (2) having a central area surrounded by a peripheral area, said method comprising the steps:
- unrolling a shrink film on a conveyer belt,
- positioning said containers (2) on said conveyer belt, in rows parallel with each other,
- shrink-wrapping said containers (2) by means of said shrink film thereby forming a shrink film wrap around said containers (2), and
- heat-shrinking said shrink film with view to holding said containers, tightened against each other,
**characterized in that** said method comprises an incision step according to a trajectory corresponding to an incision line comprising a series of perforations forming at least one partly detachable section (4) arranged for extracting in a direction substantially oriented from the lower portion of the container (2) to the upper portion of at least one container (2), said partly detachable packaging section (4) having a size greater than or equal to the section of said at least one container (2) to be extracted, said at least one partly detachable section (4) being localized at the periphery of said central area of said first area (3), and said peripheral area is maintained after tearing of said incision line.

9. The method according to claim 8, wherein said incision step is produced before said unrolling of shrink film.

10. The method according to claim 8 or 9, wherein said incision is produced by means of a patterned roulette jointed on an arm which may be handled in order to outline said trajectory, by means of a cutter, or by a laser.

11. The method according to any of claims 8 to 10, further comprising printing of a pattern on said film before said unrolling of said shrink film.

12. A shrink packaging blank provided for packing a series of containers (2), comprising an upper portion provided with an opening and a lower portion corresponding to a bottom, opposite to said upper portion, arranged in rows parallel with each other, comprising at least one first area (3) for covering an upper portion of said containers (2), in particular at their opening, said first area (3) for covering said upper portion of said containers (2) having a central area surrounded by a peripheral area, **characterized in that** it comprises on said first area (3) at least one incision line comprising a series of perforations forming at least one partly detachable section (4) arranged for extracting in a direction substantially oriented from the lower portion of the container (2) to the upper portion of at least one container (2), said partly detachable packaging section (4) having a size greater than or equal to the section of said at least one container (2) to be extracted, said at least one partly detachable section (4) being localized at the periphery of said central area of said first area (3), and said peripheral area is maintained after tearing of said incision line.

13. The packaging blank according to claim 12, wherein said partly detachable packaging section (4) is totally detachable.

14. The packaging blank according to claim 12 or 13, wherein said incision line at the periphery of said central area of said first area (3) comprises an initiating portion arranged for facilitating initiation of the film, for example a more dense incision, an opening or a tab.

15. The packaging blank according to any of claims 12 to 14, wherein said incision line has a circular, oval, linear, circular arc, square shape with rounded apices, a rectangular shape with rounded apices, a hexagonal shape with rounded apices or further a finite curved line of irregular shape, allowing extraction from said container out of said partly detachable packaging section (4).

16. The packaging plank according to any of claims 12 to 15, wherein said containers (2) are selected from the group consisting of cans, food cans, glass jars, cardboard boxes of the carton or Tetrapack® type.

17. The packaging blank according to any of claims 12 to 17, wherein a row of containers (2) contains at least two containers, for example two, three or four containers.

18. An assembly comprising a shrink packaging (1) according to claims 1 to 7 and a series of containers (2) arranged in rows parallel with each other.
